# EUROPÄISCHE PATENTSCHRIFT

(11) **EP 0 868 586 B1**
(45) Veröffentlichungstag und Bekanntmachung des Hinweises auf die Patenterteilung: **28.04.1999**
(21) Anmeldenummer: 96937124.4
(22) Anmeldetag: 15.11.1996
(51) Int. Cl.: E05D 7/04

(54) **SCHARNIER**
HINGE
CHARNIERE

(30) Priorität: 18.12.1995 AT 686/95
(43) Veröffentlichungstag der Anmeldung: 07.10.1998
(73) Patentinhaber: Julius Blum Gesellschaft m.b.H., 6973 Höchst (AT)
(72) Erfinder: BRÜSTLE, Klaus, A-6973 Höchst (AT)
(74) Vertreter: Hofinger, Engelbert, DDr.
(86) Internationale Anmeldenummer: AT9600225
(87) Internationale Veröffentlichungsnummer: WO9722773

(56) Entgegenhaltungen:
- EP-A- 0 453 829
- WO-A-86/02402
- US-A- 3 041 657

## Beschreibung

Die Erfindung bezieht sich auf ein Scharnier mit Verstelleinrichtungen, bei dem ein Scharnierarm mittels eines Zwischenstückes, auf dem er in der Richtung der Tiefe des Möbels verschiebbar ist, an einer Grundplatte befestigbar und mittels Gelenkhebel od. dgl. mit einem zweiten Scharnieranschlagteil, beispielsweise einem Scharniertopf, verbunden ist, wobei der Scharnierarm Löcher aufweist, durch die Verstell- und/oder Besfestigungsmittel ragen, und das Zwischenstück, das U-förmig ausgebildet ist und mit zwei Seitenstegen die Grundplatte seitlich umfaßt, in die Grundplatte einhängbar und mittels eines am Zwischenstück gelagerten Federmechanismus verriegelbar ist und im Scharnierarm eine Scheibe mit vorzugsweise kreisförmigem Umriß drehbar gelagert ist, die an ihrer Oberseite einen Sitz für ein Verstellwerkzeug, vorzugsweise einen Kreuzschraubenzieher aufweist und an ihrer Unterseite einen Verstellmechanismus in der Form einer Nocke, die mit dem Zwischenstück zusammenwirkt, um durch Drehen eine Verstellung des Scharnierarmes zu ermöglichen. Ein derartiges Scharnier ist aus der WO 86/02402 bekannt.

Im allgemeinen wurde bei Scharnieren der Scharnierarm mittels einer Klemmschraube auf der Grundplatte befestigt. Damit eine Verstellung des Scharnierarmes in der Tiefe des Möbels möglich war, ragte diese Klemmschraube durch ein Langloch im Scharnierarm. Die Verstellmöglichkeit des Scharnierarmes in der Tiefe des Möbels wurde durch die Länge dieses Langloches bestimmt.

Es sind weiters Schnappverbindungen zur Befestigung des Scharnierarmes an der Grundplatte bekannt, beispielsweise zeigen die DE-A 30 26 796 und die DE-A 30 39 328 Scharniere mit einem Scharnierarm und einer Grundplatte, bei denen durch Einsetzen des Scharnierarmes in eine Führung der Grundplatte und Verschieben des Scharnierarmes in Längsnchtung die beiden miteinander zu verriegelnden Teile ineinander einschnappen. Die DE-A 32 41 284 zeigt ein Scharnier, bei dem der Scharnierarm in seitliche Führungen der Grundplatte einschiebbar und mittels eines Exzenters auf der Grundplatte klemmbar ist.

Die vorhergehend beschriebenen Scharniere haben den Vorteil, daß der Scharnierarm beim Zusammenbau des Möbels sehr schnell auf der Grundplatte verankert werden kann und daß weiters zur Montage kein Werkzeug gebraucht werden muß. Ein Nachteil dieser Scharniere, bei denen der Scharnierarm oder das Zwischenstück von vorne in die Grundplatte einschiebbar ist, ist, daß es leicht zu einem Verkanten kommt. Dies ist insbesondere bei sehr hohen Türen der Fall. Bei hohen Türen wird die Montage noch dadurch erschwert, daß an der Türe mehr als zwei Scharniere befestigt sind.

Bei einem Scharnier der eingangs erwähnten Art genügt es, bei der Montage der Türe den Scharnierarm mit dem Zwischenstück auf die Grundplatte aufzudrücken. Für die Befestigung des Scharnierarmes muß kein Schraubenzieher verwendet werden. In der WO 86/02402 werden verschiedene Scharniere beschrieben. Bei dem Scharnier, das für die Verstellung des Scharnierarmes eine Scheibe mit einem Exzenter aufweist, der ein ruckweises Verstellen ermöglicht, wird der Scharnierarm mit dem Zwischenstück mittels einer Blattfeder an der Grundplatte gehalten. Um den Scharnierarm wieder von der Grundplatte lösen zu können, ist ein Schraubenzieher oder ein ähnliches Werkzeug notwendig.

Dieselbe Schrift zeigt auch Ausführungsbeispiele eines Scharnierarmes, bei dem am Zwischenstück ein separater Kipphebel angelenkt ist, der wiederum von einer Feder beaufschlagt wird. Dieser Kipphebel weist einen Griffteil auf, der es ermöglicht, den Scharnierarm werkzeuglos von der Grundplatte zu trennen. Soll bei diesen Scharnieren die Position des Scharnierarmes auf der Grundplatte korrigiert werden, muß eine Klemmschraube gelöst und der Scharnierarm anschließend händisch verschoben werden. Da während dieser Verstellung der Scharniertopf in der Türe verankert ist, kommt es beim Verschieben des Scharnierarmes bedingt durch das Gewicht der Türe sehr leicht zu ruckartigen Bewegungen, was eine genaue Positionierung des Scharnierarmes erschwert. Abgesehen davon, daß der Scharnierarm durch den separaten Kipphebel werkzeuglos von der Grundplatte wieder gelöst werden kann, hat dieser Kipphebel gegenüber einer Blattfeder den Vorteil einer präzisieren Verankerung in der Riegelstellung.

Aufgabe der Erfindung ist es, ein Scharnier der eingangs erwähnten Art dahingehend zu verbessern, daß bei einem werkzeuglos auf der Grundplatte verankerbaren und lösbaren Scharnierarm eine ruckfreie Verstellung des Scharnierarmes in der Tiefe des Möbels möglich und dabei eine gute Führung des Scharnierarmes gewährleistet ist.

Die erfindungsgemäße Aufgabe wird dadurch gelöst, daß die Nocke als spiralförmig verlaufender Steg ausgebildet ist, an dem Vorsprünge des Zwischenstückes anliegen, die in der Längsrichtung des Zwischenstückes zahnstangenartig versetzt sind, und daß der Federmechanismus einen separaten, von einer Feder beaufschlagten Kipphebel umfaßt, der am Zwischenstück mittels einer Achse gelagert ist, die mit ihren beiden Enden in Längsschlitze in den Seitenstegen des Scharnierarmes ragt.

Um eine ebenso exakte Verstellung des Scharnierarmes in der Höhe des Möbels zu ermöglichen, ist in einem Ausführungsbeispiel der Erfindung vorteilhaft vorgesehen, daß die Grundplatte zweiteilig ausgeführt ist mit einem Unterteil und einem darauf verschiebbaren Oberteil und daß im Oberteil eine Scheibe mit vorzugsweise kreisförmigem Umriß drehbar gelagert ist, die an ihrer Oberseite einen Sitz für ein Verstellwerkzeug vorzugsweise einen Kreuzschraubenzieher aufweist und an ihrer Unterseite einen spiralförmig verlaufenden Steg, an dem mindestens ein Vorsprung des Unterteiles seitlich anliegt.

Nachfolgend wird ein Ausführungsbeispiel der Erfindung anhand der Figuren der beiliegenden Zeichnungen beschrieben:

Die Fig. 1 zeigt ein Schaubild eines erfindungsgemäßen Scharnierarmes.
Die Fig. 2 zeigt ein Schaubild des erfindungsgemäßen Scharnierarmes, wobei der Scharnierarm und das Zwischenstück geschnitten gezeichnet sind.
Die Fig. 3 zeigt eine Seitenansicht des erfindungsgemäßen Scharnierarmes, wobei der Scharnierarm und das Zwischenstück wiederum geschnitten gezeichnet sind.
Die Fig. 4 zeigt schaubildlich und zum Teil auseinandergezogen die Teile des Scharniers.
Die Fig. 5 zeigt ein Schaubild des erfindungsgemäßen Zwischenstückes.
Die Fig. 6 zeigt ein Schaubild einer zweiteiligen Grundplatte teilweise im Schnitt.
Die Fig. 7 zeigt schaubildlich und auseinandergezogen die Teile einer zweiteiligen Grundplatte.
Die Fig. 8 zeigt schaubildlich eine Scheibe von unten gesehen und die Fig. 9 zeigt ein Schaubild einer Scheibe von oben gesehen.

Wie aus den Figuren der Zeichnungen ersichtlich, sind die für die Erfindung wesentlichen Teile des Scharnieres der Scharnierarm 1, die Grundplatte 2 und das Zwischenstück 3 mit dem Kipphebel 4 und der Scheibe 20, die der Tiefenverstellung dient. Der Scharnierarm 1 ist mittels einer Fugenverstellschraube 6, die einem Muttergewinde im Scharnierarm 1 lagert, am Zwischenstück 3 befestigt. Die Fugenverstellschraube 6 weist einen Kopf 6' auf und ragt mit ihrem Hals durch einen vome offenen Längsschlitz 9 im Zwischenstück 3. Maximal über die Länge des Längsschlitzes 9 ist eine Tiefenverstellung des Scharnierarmes 1 möglich. Durch Verdrehen der Fugenverstellschraube 6 wird der Scharnierarm 1 mehr oder weniger von der Grundplatte 2 und somit von der Möbelseitenwand 13 abgehoben.

Sowohl der Scharnierarm 1 als auch das Zwischenstück 3 sind mit U-Profil ausgeführt.

Vome ist das Zwischenstück 3 mit einem durchgehenden Stift 10 versehen, der als Haltevorsprung des Zwischenstückes 3 dient. Die Grundplatte 2 weist vorne eine Kerbe 11 auf, in die der Stift 10 einhängbar ist, sodaß er an der Grundplatte 2 gehalten ist.

Am hinteren Ende ist die Grundplatte 2 mit einem Vorsprung 12 versehen. Am hinteren Ende des Zwischenstückes 3 lagert der Kipphebel 4 mittels einer Achse 13. Am Kipphebel 4 ist ein Hakenteil 15 ausgebildet, der bei arretiertem Zwischenstück 3 am Vorsprung 12 der Grundplatte 2 einrastet.

Der Kipphebel 4 wird von einer Feder 7 beaufschlagt, die sich am Zwischenstück 3 oder am Scharnierarm 1 abstützen kann. Im Ausführungsbeispiel ist die Feder 7 eine U-förmige Biegefeder.

Wird nun der Scharnierarm 1 mit dem Zwischenstück 3 zuerst vorne mittels des Stiftes 12 in der Kerbe 11 verankert und anschließend im Uhrzeigersinn gedreht und auf die Grundplatte 2 aufgedrückt, rastet der Hakenteil 15 des Kipphebels 4 beim Vorsprung 12 der Grundplatte 2 ein und der Scharnierarm 1 ist mit dem Zwischenstück 3 auf der Grundplatte 2 verankert.

Am Kipphebel 4 ist ein Griffteil 4' ausgebildet. Soll der Scharnierarm 1 mit dem Zwischenstück 3 von der Grundplatte 2 gelöst werden, genügt es, den Kipphebel 4 über den Griffteil 4' im Gegenuhrzeigersinn zu verdrehen, worauf der Haltevorsprung 15 den Vorsprung 12 der Grundplatte freigibt und der Scharnierarm 1 zusammen mit dem Zwischenstück 3 von der Grundplatte 2 abhebbar ist.

Um einen spielfreien Sitz der Einheit Scharnierarm 1 - Zwischenstück 3 auf der Grundplatte 2 in der Längsrichtung des Scharnierarmes 1 zu sichem, ist das Zwischenstück 3 mit einem Querstift 16 versehen, der in einer Kerbe 17 der Grundplatte 2 einrastet. Die Tiefenpositionierung des Zwischenstückes 3 und somit des Scharnierarmes 1 erfolgt über den Stift 10 und dem Stift 16.

Der Scharnierarm 1 ist in herkömmlicher Weise über Gelenkhebel 5 mit einem Scharniertopf 7 verbunden, der in den Türflügel 8 eingesetzt ist.

Soll der Scharnierarm 1 und mit ihm der Türflügel 8 in der Richtung der Möbeltürfuge verstellt werden, so genügt es, die Fugenverstellschraube 6 zu verdrehen, wodurch der Scharnierarm 1 mit seinem vorderen Ende mehr oder weniger weit von der Möbelseitenwand 13 abgehoben wird.

Die Verstellung des Scharnierarmes 1 in der Richtung der Tiefe des Möbels erfolgt über die Scheibe 20.

Damit der Scharnierarm 1 relativ zum Zwischenstück 3 in der Tiefe des Möbels verschoben werden kann, ist er an seinem hinteren Ende mittels der Achse 13, auf der der Kipphebel 4 lagert, am Zwischenstück 3 gehalten. Die Achse 13 ragt beidseitig über die Seitenstege des Zwischenstückes 3 hinaus und in Längsschlitze 14 in den Seitenstegen des Scharnierarmes 1.

Die Scheibe 20 weist einen zylindrischen Sockel 8 auf, der in einer kreisförmigen Ausnehmung 19 des Scharnierarmes 1 augenommen ist. Im Sockel 18 befindet sich ein Sitz 21 für einen Kreuzschraubenzieher.

An der Unterseite ist die Scheibe 20 mit einem spiralförmigen Steg 22 versehen.

Das Zwischenstück 3 weist hinten einen stegartigen Vorsprung 23 auf. Der stegartige Vorsprung trägt wiederum eine Reihe von Vorsprüngen 24. Die Vorsprünge 24 sind im Ausführungsbeispiel als gekrümmte Stege ausgeführt, wobei die Krümmung etwas größer ist als die Krümmung der Rippe 22 der Scheibe 20. Die Vorsprünge könnten auch in der Form zylindrischer Zapfen ausgeführt seinn. Die Vorsprünge 24 liegen seitlich an der Rippe 22 der Scheibe 20 an und sind sozusagen mit dieser verzahnt. Wird die Scheibe 20 mit einem Kreuzschraubenzieher verdreht, wird der Scharnierarm 1 relativ zum Zwischenstück 3 in der Tiefe des Möbels verschoben. Diese Verstellung erfolgt gleichmäßig, es kommt zu keiner ruckartigen Bewegung des Scharnierarmes 1 und ein besonderes Verklemmen des Scharnierarmes 1 mit dem Zwischenstück 3 ist nicht notwendig. Dadurch bleibt auch die Möglichkeit der Fugenverstellung des Scharnierarmes 1 von der Tiefenverstellung des Scharnierarmes 1 vollständig unbeeinflußt.

Die Rippe 22 und die Vorsprünge 24 weisen vorzugsweise den gleichen Querschnitt auf. Im Ausführungsbeispiel ist die Querschnittsform im wesentlichen V-förmig.

Um eine Höhenverstellung für den Scharnierarm 1 zu ermöglichen, ist in dem in den Figuren 6 und 7 gezeigten Ausführungsbeispiel der Erfindung die Grundplatte 2 zweistöckig mit einem Oberteil 25 und einem Unterteil 26 ausgebildet. Am Oberteil 25 befindet sich die Kerbe 11, in die der Stift 10 des Zwischenstückes 3 eingehängt wird sowie Vorsprung 12.

Der Oberteil 25 weist außerdem zwischen der Kerbe 11 und dem Vorsprung 12 einen mittleren vorspringenden Bereich 25' auf, in dem auch die Kerbe 17 ausgebildet ist und der von den Seitenstegen des Zwischenstückes 3 beidseitig umfaßt wird.

Der Oberteil 25 ist weiters mit Vorsprüngen 27 versehen, die Nuten 28 abgrenzen, in denen der Unterteil 26 mit seinen Rändern 29 geführt ist.

Am Unterteil 26 sind widerum Vorsprünge 24 ausgebildet, die in der Form von Zähnen einer Zahnstange übereinander (Montagelage des Scharniers) angeordnet sind. In Oberteil 25 lagert die Scheibe 20, die mit ihrem Sockel 18 in einer Öffnung 30 des Oberteiles 25 aufgenommen ist.

Diese Scheibe 20 ist in gleicher Art wie die Scheibe 20, die am Scharnierarm 1 gelagert ist, mit einer spiralförmig verlaufenden Rippe 22 versehen. Die Rippe 22 ist mit den Vorsprüngen 24 des Unterteiles 26 in Eingriff.

Wird die Scheibe 20 mittels eines Schraubenziehers, vorzugsweise eines Kreuzschraubenziehers verdreht, wird der Oberteil 25 in bezug auf den Unterteil 26 in der Richtung der Höhe des Möbels verschoben.

Der Unterteil 26 ist mittels nicht gezeigter Schrauben oder Dübel, die in Löchern 31 des Unterteiles 26 verankert sind, an der Möbelseitenwand 13 fixiert.

Der Oberteil 25 weist Löcher 32 auf, die den Zugriff eines Schraubenziehers zu den Schrauben, die den Unterteil 26 an der Möbelseitenwand fixieren, ermöglichen.

Die Höhenverstellung des Scharnierarmes erfolgt ebenso ruckfrei wie die Tiefenverstellung des Scharnierarmes 1, sodaß eine besonders exakte Positionierung des Scharnierarmes 1 möglich ist.

## Patentansprüche

1. Scharnier mit Verstelleinrichtungen, bei dem ein Scharnierarm (1) mittels eines Zwischenstückes (3), auf dem er in der Richtung der Tiefe des Möbels verschiebbar ist, an einer Grundplatte (2) befestigbar und mittels Gelenkhebel (5) od. dgl. mit einem zweiten Scharnieranschlagteil, beispielsweise einem Scharniertopf (7), verbunden ist, wobei der Scharnierarm (1) Löcher aufweist, durch die Verstell-und/oder Besfestigungsmittel ragen, und das Zwischenstück (3), das U-förmig ausgebildet ist und mit zwei Seitenstegen die Grundplatte (2) seitlich umfaßt, in die Grundplatte einhängbar und mittels eines am Zwischenstück gelagerten Federmechanismus verriegelbar ist und im Scharnierarm (1) eine Scheibe (20) mit vorzugsweise kreisförmigem Umriß drehbar gelagert ist, die an ihrer Oberseite einen Sitz (21) für ein Verstellwerkzeug, vorzugsweise einen Kreuzschraubenzieher aufweist und an ihrer Unterseite einen Verstellmechanismus in der Form einer Nocke, die mit dem Zwischenstück (3) zusammenwirkt, um durch Drehen eine Verstellung des Scharnierarmes (1) zu ermöglichen, dadurch gekennzeichnet, daß die Nocke als spiralförmig verlaufender Steg (22) ausgebildet ist, an dem Vorsprünge (24) des Zwischenstückes (3) anliegen, die in der Längsrichtung des Zwischenstückes (3) zahnstangenartig versetzt sind, und daß der Federmechanismus einen separaten, von einer Feder (7) beaufschlagten Kipphebel (4) umfaßt, der am Zwischenstück (3) mittels einer Achse (13) gelagert ist, die mit ihren beiden Enden in Längsschlitze (14) in den Seitenstegen des Scharnierarmes (1) ragt.

2. Scharnier nach Anspruch 1, dadurch gekennzeichnet, daß die Grundplatte (2) zweiteilig ausgeführt ist mit einem Unterteil (26) und einem darauf verschiebbaren Oberteil (25) und daß im Oberteil (25) eine Scheibe (20) mit vorzugsweise kreisförmigern Umriß drehbar gelagert ist, die an ihrer Oberseite einen Sitz (21) für ein Verstellwerkzeug vorzugsweise einen Kreuzschraubenzieher aufweist und an ihrer Unterseite einen spiralförmig verlaufenden Steg (22), an dem mindestens ein Vorsprung (24) des Unterteiles (26) seitlich anliegt.

3. Scharnier nacn Anspruch 1 oder 2, dadurch gekennzeichnet, daß die Scheibe (20) beim Sitz (21) für das Verstellwerkzeug einen zylindnschen Sockel (18) aufweist, der in einer kreisförmigen Aussparung des Scharnierarmes (1) bzw. des Oberteiles (25) aufgenommen ist.

4. Scharnier nach Anspruch 1 und/oder 2, dadurch gekennzeichnet, daß am Unterteil (26) der Grundplatte (2) mehrere Vorsprünge (24) zahnstangenartig ausgebildet sind.

5. Scharnier nach Anspruch 1 oder 4, dadurch gekennzeichnet, daß die Vorsprünge (24) als gekrümmte Stege ausgebildet sind.

6. Scharnier nach Anspruch 1, dadurch gekennzeichnet, daß die Vorsprünge (24) an einem vom Mittelsteg des Zwischenstückes (3) nach hinten abstehenden Steg (23) ausgebildet sind.

## Claims

1. Hinge with adjusting devices, in which a hinge arm (1) can be secured to a base plate (2) by means of an intermediate piece (3), on which the hinge arm is displaceable in the direction of the depth of the piece of furniture, and is connected to a second hinge fastening part, for example a hinge cup (7), by means of an articulated lever (5) or the like, the hinge arm (1) having holes through which adjusting and/or securing means project, and it being possible to hang the intermediate piece (3), which is of U-shaped construction and laterally embraces the base plate (2) with two lateral webs, into the base plate and to lock it by means of a spring mechanism mounted on the intermediate piece, and a disk (20) with a preferably circular contour being rotatably mounted in the hinge arm (1), the disk having on its upper side a seat (21) for an adjusting tool, preferably a crosstip screwdriver, and on its lower side an adjusting mechanism in the form of a cam which cooperates with the intermediate piece (3) in order to enable, by rotation, adjustment of the hinge arm (1), characterized in that the cam is constructed as a spirally running web (22), against which projections (24) of the intermediate piece (3) rest, which projections are offset in the manner of a rack in the longitudinal direction of the intermediate piece (3), and that the spring mechanism comprises a separate tilting lever (4) which is acted upon by a spring (7) and is mounted on the intermediate piece (3) by means of a pivot (13) which projects by its two ends into longitudinal slots (14) in the lateral webs of the hinge arm (1).

2. Hinge as claimed in claim 1, characterized in that the base plate (2) is designed in two parts, with a lower part (26) and an upper part (25) displaceable thereon, and that a disk (20) with a preferably circular contour is rotatably mounted in the upper part (25), the disk having on its upper side a seat (21) for an adjusting tool, preferably a crosstip screwdriver, and on its lower side a spirally running web (22), against which at least one projection (24) of the lower part (26) laterally rests.

3. Hinge as claimed in claim 1 or 2, characterized in that the disk (20) has, at the seat (21) for the adjusting tool, a cylindrical holder (18) which is received in a circular aperture of the hinge arm (1) and of the upper part (25), respectively.

4. Hinge as claimed in claim 1 and/or 2, characterized in that a plurality of projections (24) are formed in the manner of a rack on the lower part (26) of the base plate (2).

5. Hinge as claimed in claim 1 or 4, characterized in that the projections (24) are constructed as curved webs.

6. Hinge as claimed in claim 1, characterized in that the projections (24) are formed on a web (23) projecting rearwardly from the central web of the intermediate piece (3).

## Revendications

1. Charnière munie de dispositifs de réglage, avec laquelle un bras de charnière (1) peut être fixé sur une plaque de base (2), au moyen d'une pièce intermédiaire (3), sur laquelle il peut coulisser dans le sens de la profondeur du meuble, et peut être raccordé, au moyen d'un levier articulé (5) ou similaire, à une deuxième pièce de butée de charnière, par exemple une tête de charnière (7), le bras de charnière (1) présentant des trous, à travers lesquels s'étendent les moyens de réglage et/ou les moyens de fixation, et la pièce intermédiaire (3), qui est en forme de U et qui entoure la plaque de base (2) latéralement à l'aide de deux barrettes latérales, pouvant être accrochée dans la plaque de base et bloquée au moyen d'un mécanisme de ressort logé sur la pièce intermédiaire et une rondelle (20) étant logée, de préférence avec un contour en forme de cercle, de manière à pouvoir tourner dans le bras de charnière (1), rondelle qui présente sur sa face supérieure un siège (21) pour un outil de réglage, de préférence un tournevis cruciforme, et sur sa face inférieure un mécanisme de réglage sous la forme d'une came, qui agit de concert avec la pièce intermédiaire pour permettre un réglage du bras de charnière (1) par rotation, caractérisée en ce que la came se présente sous la forme d'une barrette (22) s'étendant en spirale sur laquelle s'appuient des parties saillantes (24) de la pièce intermédiaire (3), qui sont décalées dans le sens de la longueur de la pièce intermédiaire (3) à la manière d'une crémaillère, et en ce que le mécanisme de ressort comporte un levier inclinable séparé (4) sollicité par un ressort (7), qui est logé sur la pièce intermédiaire (3) au moyen d'un axe (13), qui fait saillie avec ses deux extrémités dans une rainure longitudinale (14) dans les barrettes latérales du bras de charnière (1).

2. Charnière selon la revendication 1, caractérisée en ce que la plaque de base (2) est réalisée en deux parties, avec une partie inférieure (26) et une partie supérieure (25) susceptible de se déplacer sur celle-ci et en ce que dans la partie supérieure (25), une rondelle (20) présentant un contour de préférence en forme de cercle est placée de manière à pouvoir tourner, rondelle présentant un siège (21) sur sa partie supérieure pour recevoir un outil de réglage, de préférence un tournevis cruciforme et sur sa face inférieure une barrette (22) s'étendant en spirale, sur laquelle s'appuie latéralement au moins une saillie (24) de la partie inférieure (26).

3. Charnière selon la revendication 1 ou 2, caractérisée en ce que la rondelle (20) présente un socle cylindrique (18) sur le siège (21) pour l'outil de réglage, socle qui est reçu dans un évidemment en forme de cercle du bras de charnière (1) ou de la partie supérieure (25).

4. Charnière selon la revendication 1 et/ou 2, caractérisée en ce que sur la partie inférieure (26) de la plaque de base (2) sont formées plusieurs saillies (24) en forme de crémaillère.

5. Charnière selon la revendication 1 ou 4, caractérisée en ce que les saillies (24) sont formées comme des barrettes incurvées.

6. Charnière selon la revendication 1, caractérisée en ce que les saillies (24) sont formées sur une barrette s'étendant vers l'arrière depuis la barrette centrale de la pièce intermédiaire (3).
